# EUROPÄISCHE PATENTSCHRIFT

(11) **EP 0 033 819 B1**
(45) Veröffentlichungstag und Bekanntmachung des Hinweises auf die Patenterteilung: **14.03.1984**
(21) Anmeldenummer: 80710029.2
(22) Anmeldetag: 13.12.1980
(51) Int. Cl.: B24C 5/06

(54) **Schleuderrad für Strahlmittelanlagen**
Impeller wheel for abrasive blasting devices
Roue centrifuge pour dispositifs de projection d'abrasif

(30) Priorität: 09.02.1980 DE 3004857
(43) Veröffentlichungstag der Anmeldung: 19.08.1981
(73) Patentinhaber: Maschinen- und Werkzeugfabrik Kabel Vogel & Schemmann AG., D-5800 Hagen (DE)
(72) Erfinder: Wodausch, Hans-Georg, Ing.-grad., D-5322 Sprockhövel (DE)
(74) Vertreter: Dörner, Lothar, Dipl.-Ing.

## Beschreibung

Die Erfindung bezieht sich auf ein Schleuderrad für Strahlmittelanlagen mit einem Leitscheibenrad und mit an dem Leitscheibenrad mit Hilfe von Spannelementen als Arretierungen befestigten Wurfschaufeln, von denen jede auf ihrer Vorder- und Rückseite gleich, symmetrisch zu ihrer Längsachse und zu einer senkrecht zur Längsachse in der Schaufelebene verlaufenden Querachse ausgebildet ist, und die für die Aufnahme der Spannelemente Ausnehmungen aufweist, die in rippenförmigen Seitenrändern der Wurfschaufel paarweise spiegelbildlich im Abstand von der Querachse angeordnet sind.

Ein Schleuderrad der vorgenannten Art ist aus der US-A-2 582 702 bekannt. Bei dem bekannten Schleuderrad sind in den Wurfschaufeln die Ausnehmungen in der Außenfläche des verbreiterten Seitenrandes vorgesehen. Sämtliche Ausnehmungen werden in allen Einbaulagen der Wurfschaufeln für die Befestigung benötigt. Mit dem bekannten Schleuderrad ist zwar die gewünschte Symmetrie - vierfache Möglichkeit des Einbaus jeder Wurfschaufel - gegeben; nicht erzielbar ist aber die Bestückung des Schleuderrads mit unterschiedlich langen Schaufeln unter Beibehaltung der Symmetrie.

Hier will die Erfindung Abhilfe schaffen. Der Erfindung liegt die Aufgabe zugrunde, ein Schleuderrad zu schaffen, bei dem unter Beibehaltung der vollständigen Symmetrie und damit der Möglichkeit des vierfachen Einsatzes jeder Wurfschaufel ein und dasselbe Leitscheibenrad mit unterschiedlich langen Wurfschaufeln bestückt werden kann. Diese Aufgabe wird gemäß der Erfindung dadurch gelöst, daß in jedem rippenförmigen Seitenrand sowohl auf der Vorderseite als auch auf der Rückseite zwei Ausnehmungen spiegelbildlich im Abstand von der Querachse vorgesehen sind, von denen jeweils nur die auf derselben Seite der Querachse auf der Vorder- oder der Rückseite vorgesehenen Ausnehmungen die Spannelemente aufnehmen.

In Ausgestaltung der Erfindung sind die rippenförmigen Seitenränder an den Stirnseiten der Wurfschaufel und in der Querachse mit nach außen weisenden Verstärkungsrippen versehen. Diese Merkmale sind bei Wurfschaufeln für Schleuderräder an sich bekannt, vgl. DE-B2-2311 866 und DE-C-1 062 570.

Bei der Erfindung können in ein und dasselbe Leitscheibenrad Wurfschaufeln unterschiedlicher Länge eingesetzt werden: Die »Normallänge« ergibt sich, wenn die Ausnehmungen für die Aufnahme der Spannelemente in der Symmetrie-Querachse liegen. Zu dieser Symmetrie-Querachse weisen kürzere und längere Wurfschaufeln gemäß der Erfindung die Ausnehmungen paarweise spiegelbildlich auf. Die kürzeren und längeren Wurfschaufeln werden ebenso in das Leitscheibenrad eingesetzt wie die Wurfschaufeln mit »Normallänge«. Wegen der ortsfesten Spannelemente einerseits und des Abschlusses mit dem Innendurchmesser des Leitscheibenrads andererseits benötigen kürzere und längere Wurfschaufeln Ausnehmungen für die Aufnahme der Spannelemente in einem Abstand von ihrer Stirnkante, der gleich dem Abstand der Spannelemente vom Innendurchmesser des Leitscheibenrads ist. Die vierfache Verwendbarkeit ergibt sich dadurch, daß die weiteren Ausnehmungen mit der Querachse als Spiegelebene vorgesehen sind. Nach dem Einbau in das Leitscheibenrad liegen die weiteren Ausnehmungen bezogen auf den Innendurchmesser des Leitscheibenrads bei kürzeren Schaufeln auf der zugewandten, bei längeren Schaufeln auf der abgewandten Seite der Spannelemente.

Ein Zahlenbeispiel soll die vorgenannten Ausführungen verdeutlichen: Ein Schleuderrad soll bei Abwurfdurchmessern von 560 mm, 450 mm und von 340 mm betrieben werden können. Bei einem Innendurchmesser des Leitscheibenrads von 130 mm werden für den mittleren Abwurfdurchmesser Schaufeln einer Länge von 160 mm verwendet, die die Ausnehmungen für die Aufnahme der Spannelemente in der Symmetrie-Querachse aufweisen. Für den kleineren/größeren Abwurfdurchmesser werden Schaufeln einer Länge von 105 mm/215 mm verwendet, die zu beiden Seiten von der Symmetrie-Querachse im Abstand von 27,5 mm Ausnehmungen für die Aufnahme der Spannelemente aufweisen.

Ein Ausführungsbeispiel der Erfindung ist in der Zeichnung dargestellt und wird im folgenden näher beschrieben. Es zeigen:
Fig. 1 die Ansicht einer kurzen Wurfschaufel;
Fig. 2 einen Querschnitt durch die Wurfschaufel entlang der Schnittlinie 11-11 in Fig. 1;
Fig. 3 einen Längsschnitt durch die Wurfschaufel entlang der Schnittlinie 111-111 in Fig. 1.

Eine bei der Erfindung verwendete Wurfschaufel 1 besteht im wesentlichen aus einer rechteckigen Grundplatte 2, deren beide Seiten als Strahlmittellauffläche dienen. An jeder Längskante weist die Grundplatte 2 einen rippenförmigen Seitenrand 3 auf. Der Querschnitt der Wurfschaufel 1 erhält dadurch die Form eines Doppel-T. Die Übergänge von der Grundplatte 2 zu den Seitenrändern 3 sind abgerundet, wie es die Fertigungsverfahren des Schmiedens oder Gießens verlangen. Paarweise spiegelbildlich im Abstand von einer mittig verlaufenden Querachse A-A weist jeder Seitenrand auf jeder Seite Ausnehmungen 4 auf, die im wesentlichen halbkreisförmig ausgebildet sind. Die Ausnehmungen 4 sind sowohl auf der Vorderseite als auch auf der Rückseite der Wurfschaufel 1 vorgesehen. Die in derselben Querachse vorgesehenen Ausnehmungen 4 dienen der Befestigung der Wurfschaufel an einem Leitscheibenrad. Wird zum Beispiel die Wurfschaufel mit der in Fig. 1 rechten Stirnseite nach innen in das Leitscheibenrad eingebracht, greifen die Spannelemente in die in Fig. 1 links dargestellten Ausnehmungen. Das gleiche gilt, wenn die Wurfschaufel um die Längsachse B-B um 180° geschwenkt wird. Wird dagegen die Wurfschaufel um die Querachse A-A um 180° geschwenkt, greifen die Spannelemente in die - dann an der Stelle der ersten Ausnehmungen befindlichen - spiegelbildlich angeordneten Ausnehmungen. Die rippenförmigen Seitenränder 3 sind an den Stirnseiten der Wurfschaufel 1 und in der Querachse A-A mit nach außen weisenden Verstärkungsrippen 5 versehen.

Die Wurfschaufel 1 ist sowohl bezogen auf ihre Querachse A-A als auch bezogen auf ihre Längsachse B-B vollständig symmetrisch ausgebildet. Sie kann in vier verschiedenen Einbaulagen eingesetzt werden. Das ergibt vier gleiche Wirkungsweisen.

Handelt es sich bei der Wurfschaufel um eine lange Wurfschaufel, gilt folgendes: Bei einer mit der in Fig. 1 rechten Stirnseite nach innen in das Leitscheibenrad eingebrachten langen Wurfschaufel greifen die Spannelemente in die in Fig. 1 rechts dargestellten Ausnehmungen.

## Patentansprüche

1. Schleuderrad für Strahlmittelanlagen mit einem Leitscheibenrad und mit an dem Leitscheibenrad mit Hilfe von Spannelementen als Arretierungen befestigten Wurfschaufeln (1), von denen jede auf ihrer Vorder- und Rückseite gleich, symmetrisch zu ihrer Längsachse (B-B) und zu einer senkrecht zur Längsachse (B-B) in der Schaufelebene verlaufenden Querachse (A-A) ausgebildet ist, und die für die Aufnahme der Spannelemente Ausnehmungen (4) aufweist, die in rippenförmigen Seitenrändern (3) der Wurfschaufel (1) paarweise spiegelbildlich im Abstand von der Querachse (A-A) angeordnet sind, dadurch gekennzeichnet, daß in jedem rippenförmigen Seitenrand (3) sowohl auf der Vorderseite als auch auf der Rückseite zwei Ausnehmungen (4) spiegelbildlich im Abstand von der Querachse (A-A) vorgesehen sind, von denen jeweils nur die auf derselben Seite der Querachse (A-A) auf der Vorder- oder der Rückseite vorgesehenen Ausnehmungen (4) die Spannelemente aufnehmen.

2. Schleuderrad nach Anspruch 1, dadurch gekennzeichnet, daß die rippenförmigen Seitenränder (3) an den Stirnseiten der Wurfschaufel (1) und in der Querachse (A-A) mit nach außen weisenden Verstärkungsrippen (5) versehen sind.

## Claims

1. Centrifugal wheel for jet equipment with a guiding disc wheel and with scoops (1), fixed on to the guiding disc wheel with the help of stretching elements as stops, each of which is constructed on its front and rear side uniformly, symmetrically to its longitudinal axis (B-B) and to a transverse axis (A-A) running vertically to the longitudinal axis (B-B) in the plane of the scoop, and which has recesses (4), for the reception of the stretching elements, which are provided in rib-shaped side edges (3) of the scoops (1) in pairs in the manner of a mirror image at a distance from the transverse axis (A-A), characterised in that in each rib-shaped side edge (3) there are provided, not only on the front side but also on the rear side, two recesses (4) in the manner of a mirror image at a distance from the transverse axis (A-A), of which recesses (4) provided on the front or the rear side, onyl those on the same side of the transverse axis (A-A) accommodate the stretching elements.

2. Centrifugal wheel according to claim 1, characterised in that the rib-shaped side edges (3) on the front ends of the scoops (1) and in the transverse axis (A-A) are provided with outwardly directed reinforcing ribs (5).

## Revendications

1. Turbine pour installations de grenaillage comportant une roue directrice sur laquelle sont fixées, au moyen d'éléments de serrage servant de fixation, des aubes de projection (1), dont chacune a un côté antérieur et un côté postérieur identiques, est symétriques par rapport à son axe longitudinal (B-B) et à un axe transversal (A-A) perpendiculaire à l'axe longitudinal (B-B) du plan de l'aube, et qui comporte pour recevoir les éléments de serrage des évidements (4) qui sont disposés par paires symétriquement dans un miroir, à une certaine distance de l'axe transversal (A-A), dans les bords latéraux (3) en forme de nervures de l'aube, caractérisée en ce qu'on prévoit dans chaque bord latéral (3) en forme de nervure, aussi bien sur le côté antérieur que sur le côté postérieur, deux évidements (4) symétriques dans un miroir, à une certaine distance de l'axe transversal (A-A), seuls les évidements (4) prévus sur le même côté de l'axe transversal (A-A), sur le côté antérieur ou postérieur recevant chaque fois les éléments de serrage.

2. Turbine selon la revendication 1, caractérisée en ce que les bords latéraux (3) en forme de nervures sur les côtés frontaux de l'aube (1) et sur l'axe transversal (A-A) sont munis de nervures de renforcement (5) orientées vers l'extérieur.
